# EUROPÄISCHE PATENTSCHRIFT

(11) **EP 0 246 238 B1**
(45) Veröffentlichungstag und Bekanntmachung des Hinweises auf die Patenterteilung: **09.05.1990**
(21) Anmeldenummer: 86901382.1
(22) Anmeldetag: 14.02.1986
(51) Int. Cl.: G04B 19/20, G04B 19/04

(54) **UHR**
WATCH
MONTRE

(30) Priorität: 18.02.1985 DE 8504523 U; 08.05.1985 DE 8513597 U; 06.09.1985 US 774146
(43) Veröffentlichungstag der Anmeldung: 25.11.1987
(73) Patentinhaber: SCHREZENMAIER, Patric, D-5300 Bonn 1 (DE)
(72) Erfinder: SCHREZENMAIER, Patric, D-5300 Bonn 1 (DE)
(86) Internationale Anmeldenummer: EP8600075
(87) Internationale Veröffentlichungsnummer: WO8605006

(56) Entgegenhaltungen:
- CH-D- 1 211 168
- DE-B- 2 044 355
- FR-A- 1 102 929
- FR-A- 1 604 748
- US-A- 864 467
- Patents Abstracts of Japan, Band 8, Nr. 183 (P-296)(1620), 23. August 1984 & JP-A-5973787

## Beschreibung

Die Erfindung betrifft eine Vorrichtung zur Darstellung der mittels eines Uhrwerks gemessenen Zeit, eine Uhr mit verbesserten Ablese- und Ausgestaltungsmöglichkeiten, insbesondere einer kombinierten, gleichzeitig analog-digitalen Anzeige der Uhrzeit unter Verwendung von solchen Ziffernblatt-Scheiben, wie sie in den Patentansprüchen gekennzeichnet sind.

Die bekannten Lösungen zur Darstellung der mittels Uhrwerks gemessenen Zeit sind:
- Die analoge Darstellung der Uhr-Zeit mittels feststehendem Ziffernblatt und darüber sich drehenden (mit dem Uhrwerk verbundenen) Zeigern, die durch ihren jeweiligen Standort über dem Ziffernblatt die jeweilige Uhr-Zeit angeben
- Die digitale Darstellung der Uhr-Zeit mittels fortlaufender Ziffern (elektronisch oder mechanisch), die durch ihren jeweiligen Zahlenwert die jeweilige Uhr-Zeit angeben.
- vereinzelt sind außerdem gemischt analogdigitale Darstellungs-Modelle in Gebrauch.

Es ist zwar in der Uhrentechnik bekannt, sich bei der Zeitanzeige Scheiben als Träger von Informationen zu bedienen,
- bei der digitalen Anzeige solcher Scheiben, auf denen Skalen angebracht sind (US Patent Nr. 864.467 (Ingraham); US Patent Nr. 1.034.496 (Olinger); US Patent Nr. 3.686.884 (Hurt); Französische Patentschrift Nr. 1102929 (Santoncini)),
- bei der analogen Anzeige solcher Scheiben, auf denen markante Punkte angebracht oder schlicht Zeiger aufgetragen sind (US patent Nr. 3.668.858 (Hartwig); US Patent Des. 279.457 (Murphy); US Patent Des. 282.914 (Maron); Deutsche Patentschrift Nr. 2241210 (Gruher)).
- bei der gemischt analog-digitalen Anzeige solcher Scheiben, die sich, außerhalb ihres Mittelpunktes an der jeweiligen Welle des Uhrwerks befestigt, innerhalb eines Ringes bewegen, und so die Zeit-Werte mittels der Stelle der Tangierung des Rings analog (z.B. die minWerte) oder mittels Ablesemarke iVm. einer Skala auf den Scheiben digital (z.B. h-Werte) angeben (Deutsche Patentschrift Nr. 2044355 (Schöler); Französische Patentschrift Nr. 1.604.748 (Hayter), oder solcher Scheiben, auf denen Skalen angebracht sind, im Zusammenspiel mit herkömmlichen Zeigern (US Patent Nr. 372.642 (Staubnitz); Schweizer Patentschrift Nr. 12111/68 (Erard)).

Diese Tatsache konnte jedoch keine Anregung in Richtung auf die vorliegende Erfindung geben, nämlich dasselbe oder ähnliche Konzepte zur Entwicklung einer kombinierten, gleichzeitig analog-digitalen Darstellung der Zeitanzeige jeder Funktion, mittels einer einzigen Scheibe pro Funktion (h/min/sec), in der wie in den Patentansprüchen gekennzeichneten Weise heranzuziehen.

Diese (bekannten) Lösungen weisen verschiedene Nachteile auf:
- Die verhältnismäßig kleinen Zeiger sind manchmal schlecht sichtbar bzw. unterscheidbar (h/min/sec), d.h. beim Ablesen ist Verwechslungsgefahr bzgl. der einzelnen Zeiger gegeben.
- Die Zeiger sind relativ unauffallend, sie bieten keinerlei Platz für erkennbare Beschriftungen oder Ausfrucke und damit für zusätzliche Informationen oder für eine mit den Beschriftungen bzw. Aufdrucken verbundene (bewirkte) Individualisierung der einzelnen Uhr.

Die Nachteile der digitalen Zeit-Darstellung sind:
- Die fortlaufenden Ziffern als Mittel der Zeit-Darstellung stoßen bei vielen Menschen auf eine psychologisch begründete Barriere, da sie diese als zu funktional ansehen. Dies geschieht aus einer traditionellen Sichtweise heraus, vor dem Hintergrund von Ablese- und Umsetzungs- (Vorstellungs-) Problemen, die das Akzeptieren fortlaufender Zahlenwerte als Form der Zeit-Darstellung erschweren.
- Die digitale Zeit-Darstellung wird als zu "trokken" erachtet, ist unbeliebt und hat sich nicht voll durchsetzen können.
- Die digitale Darstellung ist ästhetisch sehr schlecht aufzuarbeiten.

Die Nachteile beider Methoden der Zeit-Darstellung sind:
- Ein Nachteil beider Methoden ist die Unmöglichkeit der Darstellung einer Weltzeit, die mittels eines schnellen Blicks ablesbar ist.
- Ein weiterer Nachteil beider Methoden ist in der Unmöglichkeit zu sehen, die einzelne Uhr mit einfachen Mitteln im Rahmen einer Massen-Produktion zu individualisieren. Die Zeiger sind zu klein, um Raum für diese Aufgabe zu bieten, die fortlaufenden Zahlenwerte geben nur einen einzigen Faktor ab, der variiert werden könnte und sind darüber hinaus i.d.R. auch zu klein.

Im Rahmen des heutigen Massenkonsums werden aber gerade, um den Verkauf zu erhöhen und dem immer stärker werdenden, psychologisch begründeten, Bedürfnis nach individuellen Gütern (Konsumartikeln) nachzukommen, individuelle Waren benötigt, und das bei niedrigem Preis, um große Konsumentengruppen ansprechen zu können, eine hohe Verteilungsrate zu erreichen.

Die Nachteile der bekannten gemischt analog-digitalen Methoden der Zeit-Darstellung sind:
- In erster Linie sind hier Ablese- und Umsetzungsprobleme zu nennen, die das Akzeptieren dieser Methoden als Form der Zeit-Darstellung erschweren.

Hier will die Erfindung Abhilfe schaffen.

Der Erfindung, wie sie in den Ansprüchen gekennzeichnet ist, liegt die Aufgabe zugrunde, eine Alternative zur Darstellung der Zeitanzeige zu entwickeln, zu I) eine Uhr mit verbesserten Ablesemöglichkeiten, insbesondere einer kombinierten, gleichzeitig analog-digitalen Anzeige der Uhrzeit, zu 11) eine Uhr, die das Ablesen einer Weltzeit mittels eines schnellen Blicks ermöglicht, zu 111) eine Uhr mit verbesserten Ausgestaltungsmöglichkeiten (Möglichkeiten der Individualisierung der einzelnen Uhr mittels einfacher Mittel), d.h. eine Erhöhung der ästhetischen Aufbereitungsmöglichkeiten zu schaffen (und damit alle o.g. Nachteile mittels einer einzigen Uhr zu überwinden).

Diese Aufgabe wird erfindungsgemäß durch die Merkmale, wie sie in den Ansprüchen gekennzeichnet sind, gelöst.

Die Zeiger einer herkömmlichen Analog-Uhr sind als Ziffernblatt-Scheiben, vorzugsweise alle mit einer der jeweiligen Funktion (h/min/sec) entsprechenden Ziffernblatt-Einteilung (z.B. Skalenaufdruck) versehen, gestaltet, und weisen, vorzugsweise alle, zur Erzielung einer kombinierten, gleichzeitig analog-digitalen Anzeige, eine spezielle Form auf, die dadurch gekennzeichnet ist, daß sie immer nur eine einzige, durch eine ihrer, (geg.-f. abgerundeten) Ecken verlaufende, Symmetrie-Achse aufweist, oder aus einer durch eine solche Symmetrie-Achse gebildeten Hälfte einer derartigen Form besteht. Außerhalb der Ziffernblatt-Scheiben liegend, über den Umfang der größten hinausragend angeordnet, befindet sich mindestens eine, feststehend angeordnete, Markierung (Ablesepunkt) (z.B. als Pfeil (V)), die als Ablesemarke im Rahmen der digitalen Darstellung dient.
I) Um die psychologisch begründete Barriere gegenüber fortlaufenden Ziffern als Methode der Zeit-Darstellung (digitale Darstellung) zu überwinden, haben die Ziffernblatt-Scheiben, vorzugsweise alle, die Funktion von Zeigern, die sich durch die o.g. spezielle Form oder eine zusätzliche Markierung (z.B. A) erfüllen können.

Im Rahmen der analogen Darstellung dienen die durch die spezielle Form oder eine zusätzliche Markierung (z.B. A) hervortretenden Teile der Scheiben als Zeiger-Punkte im herkömmlichen Sinn.

Dadurch eröffnen (bieten) sie die Möglichkeit, die Uhrzeit nicht nur in einem digitalen Sinn, sondern zusätzlich auch in einem traditionellen Sinn (mittels Zeiger-Stellung), darzustellen, und zwar unter Verwendung nur eines einzigen Uhrwerks bzw. einer einzigen Umsetzungs-Scheibe pro Funktion.

Die Uhrzeit kann dadurch sowohl mit Hilfe von festgelegten, außerhalb der Ziffernblatt-Scheiben liegenden, über den Umfang der größten hinausragend angeordneten, Ablesepunkt (z.B. ν Markierung auf dem Gehäuse der Uhr) und der sich, zu einem gegebenen Zeitpunkt, an diesen Ablesepunkten befindlichen Beschriftung (Ziffern) auf den Ziffernblatt-Scheiben der einzelnen Funktionen (h/min/sec) (digital), als auch mit Hilfe der Stellung des (im Fall beliebig, nicht speziell, geformter Ziffernblatt-Scheiben geg.-f. zusätzl. (z.B. A) markierten) Teils der jeweiligen Ziffernblatt-Scheibe, genauso wie bei traditionellen Zeiger-Uhren (analog), abgelesen werden.

Eine weitere, außerhalb der Ziffernblatt-Scheiben liegende, Ziffernblatt-Einteilung kann sich in diesem Fall erübrigen, da die Erkennbarkeit der Uhrzeit aufgrund der allgemeinen Kenntnis der Ziffernblatt-Einteilung nicht vom tatsächlichen Vorhandensein einer solchen Einteilung abhängig ist. (etwa den ziffernblatteinteilungslosen Zeiger-Uhren vergleichbar) Vorzugsweise werden die Stunden-Werte der jeweiligen Uhrzeit digital, die Minuten- und SekundenWerte hingegen analog, abgelesen, was mittels eines schnellen Blicks wie bei ziffernblatteinteilungslosen Uhren, abschätzungsweise, geschehen kann. Ist hingegen der ganz genaue Minuten- bzw. Sekunden-Wert von Bedeutung, so kann dieser digital mit Hilfe der auf den Scheiben aufgetragenen Skala abgelesen werden.
11) Zur Darstellung einer Weltzeit können, über den Umfang der größten Ziffernblatt-Scheibe hinausragend, mehrere feststehende Markierungen (Ablesepunkte) (5) (geg.-f. zusammen mit ihrer entsprechenden Kennzeichnung (z.B. Ortsnamen) (7), angeordnet sein. Der Stunden-Wert der jeweiligen Zeit-Zone wird mit Hilfe der Ziffernblatt- Einteilung (z.B. SkalenAufdruck) auf der Ziffernblatt-Scheibe und dem entsprechenden Ablesepunkt (z.B. V) abgelesen, während Minuten- bzw. Sekunden-Werte vorzugsweise mit Hilfe der Stellung des (geg.-f. durch zusätzl. Markierung (z.B. A) hervortretenden Teils der Ziffernblatt-Scheibe, dem Ableseprozeß bei traditionellen Zeiger-Uhren entsprechend (vgl.bar), abgelesen werden. Um die Minuten- und Sekunden-Werte abzulesen, ist es auch möglich, nur einen einzigen, im Voraus bestimmten, Ablesepunkt für alle unterschiedlichen Orte (Zeit-Zonen) zu gebrauchen, z.B. den der jeweiligen Ortszeit (digitale Ableseweise).

Der Stunden-Wert der jeweiligen Ortszeit kann zu-sätzlich mit Hilfe des, geg.-f. durch zusätzl. Markierung (z.B. A), hervortretenden Teils der StundenScheibe abgelesen werden (traditionelle Ableseweise). Die Ortszeit kann damit, für alle Funktionen (h/min/sec), gleichzeitig traditionell (mittels Zeiger-Stellung) und digital (mittels Zahlenwert am Ablesepunkt) abgelesen werden, womit ermöglicht ist, die jeweilige Ortszeit mittels eines schnellen Blicks (traditionell) ablesen zu können.

Vorzugsweise werden die Stunden-Werte der jeweiligen Ortszeit digital, die Minuten- und Sekunden-Werte hingegen analog, abgelesen, was mittels eines schnellen Blicks wie bei ziffernblatteinteilungslosen Uhren, abschätzungsweise, geschehen kann. Ist hingegen der ganz genaue Minutenbzw. Sekunden-Wert von Bedeutung, so kann dieser digital mit Hilfe der auf den Scheiben aufgetragenen Skala abgelesen werden.
111) Nur aufgrund der Wahl von sich drehenden Ziffernblatt-Scheiben (die Platz für erkennbare (unterscheidbare) Aufdrucke (z.B. ZiffernblattEinteilung) oder erkennbaren Farbauftrag bieten) an Stelle von herkömmlichen Zeigern, kann unter Verwendung von z.B. unterschiedlichen Farben für die unterschiedlichen Teile der Uhr (drei Ziffernblätter und ein Gehäuse bzw. Grundplatte) eine sehr große Zahl individueller (einzigartiger) Uhren zu sehr niedrigen Kosten und bei sehr einfacher Produktionsweise hergestellt werden.

Die durch die Erfindung erreichten Vorteile sind im wesentlichen darin zu sehen, daß
- die Ablesbarkeit der Uhr-Zeit durch diese Art der kombinierten, gleichzeitig analog-digitalen Darstellung, verbessert ist, insbesondere die Verwechselungsgefahr bzgl. der einzelnen Zeiger nicht mehr besteht (insbesondere, wenn die Stunden-Werte vorzugsweise digital, die Minuten- und Sekunden-Werte analog, dargestellt werden) und die Ablese- bzw. Umsetzungsprobleme bei fortlaufenden Zahlenwerten als Form der Zeitdarstellung überwunden werden, was insgesamt eine Vereinfachung des Ablesens bewirkt,
- die Darstellungsmöglichkeiten einer Weltzeit verbessert sind, insbesondere die Möglichkeit geschaffen wird, die Weltzeit mittels eines schnellen Blicks ablesbar zu machen,
- die Möglichkeiten verbessert sind, die einzelne Uhr mit einfachen Mitteln (z.B. Farben) (Kostenfaktor) ästhetisch auszugestalten (aufzubereiten) und eine Individualisierung der einzelnen Uhr erreichen zu können, was heute, psychologisch bedingt, für Massen-Konsumartikel gefordert ist.

Die erfindungsgemäße Zeitanzeige erfordert bei der Ablesung der Uhrzeit darüber hinaus kein Umlernen, da die einzelnen Funktionen, je nach Wunsch, analog oder digital abgelesen werden können, wobei i.d.R. beide Möglichkeiten gleichzeitig zur Verfügung stehen, und diese Ableseweisen als geläufig gelten dürfen. Da diese Darstellung der Zeitanzeige unter Verwendung herkömmlicher Uhrwerke möglich ist, läßt sich die erfindungsgemäße Darstellung der Zeitanzeige in äußerst einfacher Weise technisch verwirklichen.

Im folgenden wird die Erfindung anhand von immer lediglich einen möglichen Ausführungsweg darstellenden Zeichnungen näher erläutert.

Es zeigt
Fig. 1 in Frontansicht eine erfindungsgemäße Uhr, hier als Wand-Uhr-Version auf hier rechteckiger Grundplatte (1), mit einer hier kreisförmigen Ziffernblattscheibe für die Stunden-Funktion (2) (versehen mit einer Ziffernblatteinteilung für die Stunden-Funktion), einer hier viereckigen Ziffernblattscheibe für die Minuten-Funktion (3) (versehen mit einer Ziffernblatt-Einteilung für die Minuten-Funktion) und einer hier dreieckigen Ziffernblatt-Scheibe für die Sekunden-Funktion (4) (versehen mit einer Ziffernblatt-Einteilung für die Sekunden-Funktion).

Die Ziffernblatt-Scheiben (versehen mit der jeweils entsprechenden Ziffernblatt-Einteilung) sind mit den jeweils entsprechenden Wellen des Uhrwerks verbunden, wodurch sich diese im Uhrzeigersinn drehen. Die Ziffernblatt-Scheiben für die Minuten-Funktion (3) und Sekunden-Funktion (4) weisen eine "spezielle Form" auf, die es ermöglicht, daß die Ziffernblatt-Scheiben (mit der jeweils entsprechenden Ziffernblatt-Einteilung versehen) sowohl die Funktion von Ziffernblättern als auch diejenige von herkömmlichen Zeigern erfüllen können.

Auf der Grundplatte (1) befindet sich ein hier aufgetragener Ablesepunkt (5), hier in Pfeilform (T). Auf der hier kreisförmigen Ziffernblatt- Scheibe für die Stunden-Funktion (2) befindet sich eine hier aufgetragene Markierung (6), hier in Dreiecks-Form (A), die es ermöglicht, daß die Ziffernblatt-Scheibe (mit der entsprechenden Ziffernblatt-Einteilung versehen) sowohl die Funktion eines Ziffernblatts, als auch diejenige eines herkömmlichen Zeigers erfüllen kann. Damit dann die Uhrzeit hier für alle Funktionen, gleichzeitig, sowohl digital (mittels Ziffern, am Ablesepunkt (5), als auch analog (mittels Zeiger-Stellung), abgelesen werden.
Fig 2 in Fronansicht eine erfindungsgemäße Uhr, wie in Fig 1 beschrieben, jedoch befinden sich auf der Grundplatte (1) hier zwei Ablesepunkte (5), hier in Pfeilform (T), und deren entsprechende Kennzeichnung (7), hier mittels Ortsnamen, hier Bonn und New York, wodurch die Ablesbarkeit der Uhrzeit dieser verschiedenen Orte, mittels eines einzigen Blicks, ermöglicht wird.
Fig. 3 in Seitenansicht eine erfindungsgemäße Uhr, wie in Fig. 2 dargestellt. Die Ziffernblatt-Scheiben (2, 3, 4) hier mit einem Zapfen in ihrem jeweiligen Mittelpunkt versehen, sind hier auf der jeweils entsprechenden Welle (10, 9, 8) des Uhrwerks (11) aufgesteckt, hier die Ziffernblatt- Scheibe für die Sekunden-Funktion (4) auf der Welle des Uhrwerks (11) für die Sekunden-Funktion (8), diejenige für die Minuten-Funktion (3) auf derjenigen für die Minuten-Funktion (9), und diejenige für die Stunden-Funktion (2) auf derjenigen für die Stunden-Funktion (10). Hier sind die Ziffernblatt-Scheiben flach ausgeführt.
Fig. 4 in Seitenansicht eine erfindungsgemäße Uhr, wie in Fig. 3 beschrieben, jedoch sind die Ziffernblatt-Scheiben hier gekrümmt ausgeführt, wodurch gegebenenfalls eine höhere Stabilität der einzelnen Scheibe in sich gewährleistet werden kann.
Fig. 5 in Frontansicht eine erfindungsgemäße Uhr, wie in Fig. 1 beschrieben, jedoch weist nur die Ziffernblatt-Scheibe für die Sekunden-Funktion (4) hier eine "spezielle Form" auf, und es befindet sich auf der Ziffernblatt-Scheibe für die Stunden-Funktion (2) hier keine aufgetragene Markierung (6) (A), wodurch die Uhrzeit hier nur für die Sekunden-Funktion, gleichzeitig, sowohl digital als auch analog abgelesen werden kann. Für die Stunden- und die Minuten-Funktion kann die Uhrzeit hier nur digital, am Ablesepunkt (5), abgelesen werden.
Fig. 6 in Frontansicht eine erfindungsgemäße Uhr, wie in Fig. 5 beschrieben, jedoch weist die Ziffernblatt-Scheibe für die Minuten-Funktion (3) hier eine fünfeckige Form auf, die jedoch keine "spezielle Form" darstellt, wodurch eine doppelte Ablesbarkeit (digital und analog) auch hier nur für die Sekunden-Funktion gegeben ist.
Fig. 7 in Frontansicht eine erfindungsgemäße Uhr, wie in Fig. 5 beschrieben, jedoch weist die Ziffernblatt-Scheibe für die Minuten-Funktion (3) hier eine sechseckige Form auf, die jedoch keine "spezielle Form" darstellt, wodurch eine doppelte Ablesbarkeit (digital und analog) auch hier nur für die Sekunden-Funktion gegeben ist.
Fig. 8 in Frontansicht eine erfindungsgemäßte Uhr, wie in Fig. 5 beschrieben, jedoch weist die Ziffernblatt-Scheibe für die Minuten-Funktion (3) hier eine kreisförmige Form, auf, die jedoch keine "spezielle Form" darstellt, wodurch eine doppelte Ablesbarkeit (digital und analog) auch hier nur für die Sekunden-Funktion gegeben ist.
Fig 9 in Frontansicht eine erfindungsgemäße Uhr, wie in Fig. 5 beschrieben, jedoch befindet sich auf der viereckigen Ziffernblatt-Scheibe für Minuten-Funktion (3) eine aufgetragene Markierung (6), hier in DreiecksForm (A), die es ermöglicht, daß die Ziffernblatt-Scheibe sowohl die Funktion eines Ziffernblatts als auch diejenige eines herkömmlichen Zeigers erfüllen kann. Damit kann die Uhrzeit hier für die Minuten- und die Sekunden-Funktion, gleichzeitig, sowohl digital (mittels Ziffern, am Ablesepunkt (5)), als auch analog (mittels Zeiger-Stellung), abgelesen werden. Für die Stunden Funktion kann die Uhr- zeit hier nur digital, am Ablesepunkt (5), abgelesen werden. Durch diese Ausgestaltung wird die besonders ange nehme Möglichkeit geschaffen, den Stunden-Wert der jeweiligen Uhrzeit digital die Minuten- bzw. Sekunden-Werte hingegen vorzugsweise analog ablesen, zu können.
Fig. 10 in Fronansicht eine erfindungsgemäße Uhr, wie in Fig. 9 beschrieben, jedoch weist die viereckige Ziffernblatt-Scheibe für die Minuten-Funktion (3) eine "spezielle Form" auf, die es ermöglicht, daß die Ziffernblatt-Scheibe sowohl die Funktion eines Ziffernblatts, als auch diejenige eines herkömmlichen Zeigers, erfüllen kann, hier jedoch, im Gegensatz zu Fig.9, ohne Zuhilfenahme einer aufgetragenen Markierung (6), dort in Dreiecks-Form (A).

Die geschaffenen Ablesemöglichkeiten entsprechen den in Fig. 9 beschriebenen.
Fig. 11 in Frontansicht eine Ziffernblatt-Scheibe einer erfindungsgemäßen Uhr, für die Stunden-, Minuten- oder Sekunden-Funktionen (2, 3 oder 4) in "spezieller Form", die hier in einer beispielhaft viereckigen Form besteht, die dadurch gekennzeichnet ist, daß sie immer nur eine einzige, durch eine ihrer (gegebenenfalls abgerundeten) Ecken verlaufende, Symmetrie-Achse (12) aufweist, oder, wie hier, aus einer durch eine solche Symmetrie-Achse gebildeten Hälfte einer derartigen Form besteht, was hier zu einer dreieckigen Form führt. Ein Teil der Scheibe tritt durch diese "spezielle Form" immer besonders hervor und kann damit die Funktion eines herkömmlichen "Zeigers" erfüllen, ohne daß die Funktion als Ziffernblatt mit der Notwendigkeit einer entsprechenden Flächenbildung für erkennbare Beschriftung (Ziffernblatt-Einteilung) vernachlässigt werden müßte. Hier ist die Ziffernblatt-Scheibe beispielhaft mit einer Ziffernblatt-Einteilung für die Sekunden-Funktion versehen.
Fig. 12 in Frontansicht eine Ziffernblatt-Scheibe einer erfindungsgemäßen Uhr für die Stunden-, Minuten- oder Sekunden-Funktion (2, 3 oder 4) in "spezieller Form", wie in Fig. 11 beschrieben, die hier in einer beispielhaft viereckigen Form besteht. Hier ist die Ziffernblat-Scheibe beispielhaft mit einer Ziffernblatt-Einteilung für die Minuten-Funktion versehen.
Fig. 13 in Frontansicht eine Ziffernblatt-Scheibe einer erfindungsgemäßen Uhr für die Stunden-Minuten- oder Sekunden-Funktion (2, 3 oder 4) in "spezieller Form", wie in Fig. 11 beschrieben, die hier in einer beispielhaft fünfeckigen Form besteht. Hier ist die Ziffernblatt-Scheibe beispielhaft mit einer Ziffernblatt-Einteilung für die Stunden-Funktion versehen.
Fig. 14 in Frontansicht eine erfindungsgemäße Uhr, wie in Fig. 1 beschrieben, jedoch weisen alle Ziffernblatt-Scheiben eine "spezielle Form" auf, hier die Ziffernblatt-Scheibe für die Stunden- Funktion (2) eine fünfeckige Form, wodurch die Uhrzeit hier, für alle Funktionen gleichzeitig, sowohl digital (mittels Ziffern, am Ablesepunkt (5)), als auch analog (mittels Zeiger-Stellung), abgelesen werden kann, hier jedoch, im Gegensatz zu Fig. 1, ohne Zuhilfenahme einer aufgetragenen Markierung (6) auf der dort kreisförmigen Ziffernblatt-Scheibe für die StundenFunktion, dort in Dreiecks-Form (A).
Fig. 15 in Frontansicht eine erfindungsgemäße Uhr, wie in Fig. 14 beschrieben, jedoch ist die, hier fünfeckige, "spezielle Form" (6) für die Ziffernblatt-Scheibe für die Stunden-Funktion, hier auf einer beliebigen, hier kreisförmigen, Ziffernblatt- Scheibe (2), aufgetragen. Die geschaffenen Ablesemöglichkeiten entsprechen den in Fig. 14 beschriebenen. Die Wahl einer Kreis-Form für die Ziffernblatt-Scheibe der Stunden-Funktion kann z.B. dadurch bedingt sein, daß sie dem ästhetischen Empfinden gerechter wird als eine eckige Form auch könnte sie geg.-f. technische Vorteile gegenüber eckigen Formen bieten z.B. bei Verwendung von kreisförmigen Gehäusen für die Uhr, deren Abschluß am Rand dann vereinfacht werden würde.
Fig. 16 in Frontansicht eine erfindungsgemäße Uhr, wie in Fig. 14 beschrieben, jedoch befindet sich auf der hier rechteckigen Grundplatte (1) eine zusätzliche, aufgetragene, Ziffernblatt-Einteilung (13), die nicht unbedingt erforderlich ist, aber eine zusätzliche Verbesserung der analogen Ableseweise (mittels Zeiger-Stellung) bewirken kann.
Fig. 17 in Frontansicht eine erfindungsgemäße Uhr, wie in Fig. 1 beschrieben, jedoch ist die "spezielle Form" der Ziffernblatt-Scheibe für die Minuten-Funktion (3) hier auf eine dreieckige Form reduziert, wodurch deren "Zeiger"-Funktion hervorgehoben wird und die analoge Ableseweise bezüglich der Minuten-Funktion begünstigt wird. Die geschaffenen Ablesemöglichkeiten entsprechenden in Fig. 1 beschriebenen. Durch diese Ausgestaltung wird die besonders angenehme Möglichkeit geschaffen, den Stunden-Wert der jeweiligen Uhrzeit vorzugsweise digital, die Minuten- bzw. Sekunden-Werte hingegen, vorzugsweise analog, ablesen zu können, wobei eine Reduzierung auf bloße analoge Ableseweise (mittels Zeiger-Stellung) bezüglich der Minuten- und Sekunden-Werte denkbar ist, wozu dann auch herkömmliche Zeiger verwandt werden könnten, allerdings unter Verzicht der gestalterischen Vorteile, die die Verwendung von Scheiben bietet.
Fig. 18 in Frontansicht eine erfindungsgemäße Uhr, wie in Fig. 17 beschrieben, jedoch befindet sich auf der hier rechteckigen Grundplatte (1) eine zusätzliche, aufgetragene Ziffernblatt-Einteilung (13), die eine zusätzliche Verbesserung der analogen Ableseweise (mittels Zeiger-Stellung) bewirken kann.
Fig. 19 in Frontansicht einer erfindungsgemäße Uhr, wie in Fig. 17 beschrieben, jedoch befinden sich auf der Grundplatte (1) hier zwei Ablesepunkte (5), hier in Pfeilform (V), und deren entsprechende Kennzeichnung (7) mittels Ortsnamen, hier Stuttgart und New York, wodurch die Ablesbarkeit der Uhrzeit dieser verschiedenen Orte, mittels eines einzigen Blicks, ermöglicht wird. Durch die Hervorhebung der "Zeiger"-Funktion bei den Zifferblatt-Scheiben für die Minuten und die Sekunden wird die besonders angenehme Möglichkeit geschaffen, den Stunden-Wert der jeweiligen Ortszeit digital, die Minuten- bzw. Sekunden- Werte hingegen, für alle Ortszeiten gleich, analog (mittels Zeiger-Stellung) ablesen zu können.
Fig. 20 in Frontansicht eine erfindungsgemäße Uhr, wie in Fig. 19 beschrieben, jedoch sind die Ablesepunkte (5), hier zwei in Pfeilform (V), und deren jeweils entsprechende Kennzeichnung (7) mittels Ortsnamen, hier Bonn und New York, hier auf jeweils einer separaten, hier durchsichtigen und über den Umfang der größten Ziffernblatt-Scheibe hinausragenden, Scheibe (14) aufgetragen, die, hinter der Ziffernblatt-Scheibe für die Stunden-Funktion (2) und vor der Grundplatte (1), beweglich, d.h. drehbar, mit dem Uhrwerksgehäuse verbunden sind, und sich mittels "Griffrille" (15) in ihrer Position verändern lassen, wodurch die Möglichkeit geschaffen wird, auf veränderte Zeit-Zonen, z.B. bei Einführung der Sommer-Zeit in einer bestimmten Zone, zu reagieren, d.h. die dann falsche Position der Ablesestelle zu korrigieren. Auf der hier rechteckigen Grundplatte (1) befindet sich eine zusätzliche, aufgetragene, Ziffernblatt-Einteilung (13), die eine zusätzliche Verbesserung der analogen Ableseweise (mittels Zeiger-Stellung) bewirken kann. Die geschaffenen Ablesemöglichkeiten entsprechen den in Fig. 19 beschriebenen.

Fig. 21 in Seitenansicht eine erfindungsgemäße Uhr, wie in Fig. 20 dargestellt. Die Ziffernblatt-Scheiben (2, 3, 4) hier mit einem Zapfen in ihrem jeweiligen Mittelpunkt versehen, sind hier auf der jeweils entsprechenden Welle (10, 9, 8) des Uhrwerks (11) aufgesteckt. Die Scheiben (14), auf die die Ablesepunkte und deren jeweils entsprechende Kennzeichnung aufgetragen sind, sind hinter der Ziffernblatt- Scheibe für die Stunden-Funktion (2) und vor der Grundplatte (1) beweglich, d.h. drehbar mit dem Uhrwerksgehäuse (11) verbunden.
Fig. 22 in Frontansicht eine erfindungsgemäße Uhr, wie in Fig. 1 beschrieben, jedoch hier als Weck-Uhr-Version in hier abgerundet eckigem Gehäuse (16). Die geschaffenen Ablesemöglichkeiten entsprechen den in Fig. 1 beschriebenen.
Fig. 23 in Frontansicht eine erfindungsgemäße Uhr, wie in Fig. 1 beschrieben, jedoch hier als Armband-Uhr-Version in hier rundlichem Gehäuse (16) an Armbändern (17). Die geschaffenen Ablesemöglichkeiten entsprechen den in Fig. 1 beschriebenen.
Fig. 24 in Frontansicht eine erfindungsgemäße Uhr, wie in Fig. 2 beschrieben, jedoch hier als Armband-Uhr-Version in hier rundlichem Gehäuse (16) an Armbändern (17). Die geschaffenen Ablesemöglichkeiten entsprechenden in Fig. 2 beschriebenen. In den Figuren sind Uhren dargestellt, welche in ihrem grundsätzlichen Aufbau aus einem (beliebigen) Uhrwerk (11) mit jeweiliger Welle für die einzelnen Zeit-Funktionen (Stunde/Minute/Sekunden) (10, 9, 8), vorzugsweise drei "Ziffernblatt-Scheiben" (2, 3, 4) (für die Funktionen Stunde/Minute/ Sekunde) (an Stelle von herkömmlichen "Zeigern"), einer Grundplatte (1) bzw. einem Gehäuse (16) und mindestens einem, außerhalb der Ziffernblatt-Scheiben liegenden, über den Umfang der größten hinausragend angeordneten, feststehenden, Ablesepunkt (5) (und geg.-f. dessen entsprechende Kennzeichnung), der vorzugsweise auf der Grundplatte (1) oder dem Gehäuse (16) der Uhr oder einer separaten Ablesepunkt-Scheibe (14) aufgetragen ist, besteht. Die Ziffernblatt-Scheiben besitzen vorzugsweise, den jeweiligen Wellen (10, 9, 8) des jeweiligen Uhrwerks (11) entsprechende, Zapfen (Bohrungen) in ihrem jeweiligen Mittelpunkt, mit denen sie mit dem Uhrwerk verbunden werden, indem diese auf die jeweils entsprechende Welle (10, 9, 8) des jeweiligen Uhrwerks (11) vorzugsweise aufgesteckt werden.

Erfindungsgemäß weisen die Ziffernblatt-Scheiben (2, 3, 4) (vorzugsweise für alle Funktionen) eine "spezielle Form" auf, die dadurch gekennzeichnet ist, daß sie immer nur eine einzige, durch eine ihrer (geg.f. abgerundeten) Ecken verlaufende, Symmetrie-Achse aufweist, oder auch einer durch eine solche Symmetrie-Achse gebildeten Hälfte einer derartigen Form besteht, wobei ein Teil der Scheibe durch diese "spezielle Form" immer besonders hervortritt und damit die Funktion eines herkömmlichen Zeigers erfüllen kann, ohne daß die Funktion als Ziffernblatt mit der Notwendigkeit einer entsprechenden Flächenbildung für erkennbare Beschriftung (Ziffernblatt-Einteilung) vernachlässigt werden müßte.

Gemäß einer bevorzugten Ausführungsart (wie Fig. 1) weisen nur die Ziffernblatt-Scheiben für die Minuten- (3) und Sekunden- (4) Funktion diese "spezielle Form" auf, wohingegen die Form der Ziffernblatt-Scheibe für die Stunden- Funktion (2) beliebig ist, was bewirkt, daß die Stunden-Werte der jeweiligen Uhr-Zeit vorzugsweise digital, die Minuten- und Sekunden-Werte hingegen, vorzugsweise analog, abgelesen werden können.

Die Ziffernblatt-Scheiben (2, 3, 4) können z.B. aus Kunststoff, Metall incl. Edelmetalle, unbehandelt, lackiert, bedruckt, beklebt, emailliert oder mit Prägung versehen, rund oder eckig, flach oder leicht bis halbkugelförmig (vorzugsweise konvex) gekrümmt, ausgeführt sein, wobei eine Krümmung der Scheiben geg.-f. eine höhere Stabilität der einzelnen Scheibe in sich gewährleisten kann.

Die "spezielle Form" der Ziffernblatt-Scheiben (2,3,4) kann durch direkte Formung der Scheiben in dieser speziellen Weise oder z.B. durch Aufdrucken, Aufkleben, Auflackieren oder Einprägen dieser "speziellen Form" auf beliebig geformte Scheiben ausgeführt sein.

Die zusätzliche Markierung (z.B. A) auf den Ziffernblatt-Scheiben, mit der die (oben beschriebene) Wirkung der "speziellen Form" der Ziffernblatt-Scheiben (2, 3, 4) auch bei beliebig geformten Scheiben erreicht werden kann, kann z.B. durch Aufdrucken, Aufkleben, Auflackieren oder Einprägen ausgeführt sein.

Die Ziffernblatt-Einteilung kann z.B. durch Aufdrucken, Aufkleben, Auflackieren oder Einprägen von entsprechenden Zahlen und Symbolen (Strichen) auf die entsprechenden Scheiben in der der jeweiligen Funktion (h/min/sec) entsprechenden Weise ausge führt sein.

Der Ablesepunkt (5) kann z.B.
- durch Auftragen einer Markierung (in den Figuren beispielhaft ν) auf ein gemeinsames Gehäuse (16) der gesamten Uhr, wie z.B. bei Armband-Uhren (Fig. 23, 24),
- durch Auftragen einer Markierung (beispielhaft V) auf eine gemeinsame (feststehende) Grundplatte (1) der Uhr, wie z.B. in den Fig. 1 bis 19,
- durch Auftragen einer Markierung (beispielhaft V) auf eine separate, vorzugsweise bewegliche, über den Umfang der größten Ziffernblatt- Scheibe ( ) hinausragend angeordnete, Ablesepunkt-Scheibe (14), wie z.B. in Fig. 20, wobei sich vorzugsweise an jeder Ablesepunkt-Scheibe eine kleine "Griffrille" (15) befindet, die es vereinfacht, die Position der einzelnen Scheiben und damit der aufgetragenen Ablesepunkte zu verändern,
- durch Auftragen einer Markierung (beispielhaft V) auf einen separaten, über den Umfang der größten Ziffernblatt-Scheibe hinausragend angeordneten Ablesepunkt-Ring, der geg-f. beweglich auf einer (vorzugsweise am Gehäuse der Uhr oder am Uhrwerk selbst befestigten) feststehenden Lauf-Schiene montiert ist, wobei sich vorzugsweise an jedem Ablesepunkt-Ring eine kleine "Griffrille" (15) befindet, die es vereinfacht, die Position der einzelnen Ringe und damit der aufgetragenen Ablesepunkte zu verändern,
- durch Auftragen einer Markierung (beispielhaft V) auf ein separates Ablesepunkt-Plättchen (vorzugsweise Metall), das direkt an der gewünschten Stelle auf einer (vorzugsweise am Gehäuse der Uhr oder am Uhrwerk selbst befestigten) feststehenden, über den Umfang der größten Ziffernblatt-Scheibe ( ) hinausragend angeordneten, vorzugsweise magnetischen, Schiene oder Scheibe aufgesteckt wird, z.B. durch Aufdrucken, Aufkleben, Auflackieren oder Einprägen ausgeführt sein.

Der Ablesepunkt (5) kann des weiteren
- mittels einer separaten, z.B. vor der Ziffernblatt-Scheibe für die Stunden-Funktion (2) angeordneten, (vorzugsweise am Uhrwerk befestigten) vorzugsweise feststehenden Scheibe (Blende) ausgeführt sein, die an der jeweils maßgeblichen Stelle (am jeweiligen Ablesepunkt) ein "Fenster" aufweist, durch das ein Ausschnitt der Ziffernblatt-Einteilung z.B. auf der Ziffernblatt- Scheibe für die Stunden-Funktion (2) herausgehoben wird und so den Stunden-Wert der jeweiligen Uhrzeit angibt, wobei das "Fenster" mittels einer Aussparung im Material der Blende oder (im Fall durchsichtigen Blendenmaterials) eines entsprechenden Auftrags auf der Blende (z.B. durch Aufdrucken, Aufkleben, Auflackieren oder Einprägen), ausgeführt sein kann.

Dies geschieht dann allerdings unter Verzicht der gestalterischen Vorteile, die die Verwendung von (sichtbaren) Ziffernblatt-Scheiben bietet.

Bei gleichzeitiger Verwendung unterschiedlicher Ablesepunkte (5) kann deren jeweils entsprechende Kennzeichnung (7) z.B. durch Aufdrucken, Aufkleben, Auflackieren oder Einprägen von entsprechenden Zeichen (z.B. Ortsnamen), wie z.B. in Fig. 2 Bonn und New York, ausgeführt sein.

## Patentansprüche

1. Vorrichtung zur Darstellung der mittels eines Uhrwerks gemessenen Zeit, bestehend aus einer Grundplatte (1) bzw. einem Gehäuse (16), einem Uhrwerk (11) mit jeweiliger Welle für die einzelnen Zeit-Funktionen wie Stunde, Minute und Sekunde (10, 9, 8), mindestens einem Zeiger, für die Funktionen Stunde, Minute oder Sekunde, der an der entsprechenden Welle des Uhrwerks befestigt ist, und mindestens einer, außerhalb der Zeiger liegenden, Markierung, als Ablesepunkt, (5), dadurch gekennzeichnet, daß die Zeiger als Ziffernblatt Scheiben (2, 3, 4) vorzugsweise alle mit einer der jeweiligen Funktion wie Stunde, Minute und Sekunde entsprechenden Ziffernblatt- Einteilung, mittels Skalenaufdruck, versehen, gestaltet sind, und diese zur Erzielung einer kombinierten, gleichzeitig analog-digitalen Anzeige eine spezielle Form aufweisen, die derart ausgestaltet ist, daß sie immer nur eine einzige, durch eine ihrer Ecken verlaufende, Symmetrie-Achse aufweist, oder aus einer durch eine solche Symmetrie-Achse gebildeten Hälfte einer derartigen Form besteht.

2. Uhr nach Patentanspruch 1, dadurch gekennzeichnet, daß die genannte Form auf Ziffernblatt-Scheiben beliebiger Form aufgetragen, vorzugsweise aufgedruckt, aufgeklebt, auflackiert oder eingeprägt ist.

3. Uhr nach Patentanspruch 1 oder 2, dadurch gekennzeichnet, daß die Ecken der speziellen Form abgerundet sind.

4. Uhr nach Patentanspruch 1, dadurch gekennzeichnet, daß auf Ziffernblatt-Scheiben beliebiger Form eine zusätzliche Markierung (6), z.B. in Form eines 0, aufgetragen, vorzugsweise aufgedruckt, aufgeklebt, auflackiert oder eingeprägt ist.

5. Uhr nach Patentanspruch 1, oder 4, dadurch gekennzeichnet, daß eine einzige Ziffernblatt- Scheibe (2, 3, 4) zur Erzielung der kombinierten, gleichzeitig analog-digitalen Anzeige die spezielle Form aus Anspruch 1 oder die zusätzliche Markierung (6) aus Anspruch 4 aufweist.

6. Uhr nach Patentanspruch 1, 2, oder 4, dadurch gekennzeichnet, daß mehrere Ziffernblatt-Scheiben (2, 3, 4) zur Erzielung der kombinierten, gleichzeitig analog-digitalen Anzeige die spezielle Form aus Anspruch 1 oder die zusätzliche Markierung (6) aus Anspruch 4 aufweisen.

7. Uhr nach Patentanspruch 1, oder 4, dadurch gekennzeichnet, daß alle Ziffernblatt-Scheiben (2, 3, 4) zur Erzielung der kombinierten, gleichzeitig analog-digitalen Anzeige die spezielle Form aus Anspruch 1 oder die zusätzliche Markierung (6) aus Anspruch 4 aufweisen.

8. Uhr nach Patentanspruch 1, oder 4, dadurch gekennzeichnet, daß die Ziffernblatt-Scheiben (2, 3, 4) flach ausgeführt sind.

9. Uhr nach Patentanspruch 1, oder 4, dadurch gekennzeichnet, daß die Ziffernblatt-Scheiben (2, 3,4) leicht bis halbkugelförmig, gekrümmt ausgeführt sind.

10. Uhr nach Patentanspruch 1, 2 oder 4, dadurch gekennzeichnet, daß die Markierung, als Ablesepunkt, (5), außerhalb der Ziffernblatt- Scheibe (2, 3, 4), über den Umfang der größten hinausragend, feststehend, angeordnet ist.

11. Uhr nach Patentanspruch 1, 2 oder 4, dadurch gekennzeichnet, daß, zur Darstellung einer Weltzeit, über den Umfang der größten Ziffernblatt-Scheibe hinausragend, mehrere feststehende Markierungen, als Ablesepunkte, (5), geg.-f. zusammen mit ihrer entsprechenden Kennzeichnung, mittels Ortsnamen, (7), angeordnet sind.

12. Uhr nach Patentanspruch 1, 2 oder 4, dadurch gekennzeichnet, daß die Markierung/en, _als Ablesepunkte, (5), geg.-f. zusammen mit ihrer entsprechenden Kennzeichnung (7), auf dem Gehäuse (16) der Uhr aufgetragen sind.

13. Uhr nach Patentanspruch 1, 2 oder 4, dadurch gekennzeichnet, daß die Markierung/en, als Ablesepunkte, (5), geg.-f. zusammen mit ihrer entsprechenden Kennzeichnung (7), auf mindestens einer, über den Umfang der größten Ziffernblatt-Scheibe (2, 3, 4) hinausragenden, hinter der Ziffernblatt-Scheibe für die Stunden-Funktion (2) angeordneten, vorzugsweise am Uhrwerk befestigten, feststehenden Scheibe, bzw. Grundplatte (1), aufgetragen sind.

- 14. Uhr nach Patentanspruch 1, 2 oder 4, dadurch gekennzeichnet, daß die Markierung/en, als Ablesepunkte, (5), geg.-f. zusammen mit ihrer entsprechenden Kennzeichnung (7), vorzugsweise alle, auf mindestens einer, über den Umfang der größten Ziffernblatt-Scheibe (2, 3, 4) hinausragenden, hinter der Ziffernblatt-Scheibe für die Stunden-Funktion (2) angeordneten, vorzugsweise am Uhrwerk befestigten, beweglichen Ablesepunkt-Scheibe (14), bzw. Grundplatte (1), aufgetragen sind.

15. Uhr nach Patentanspruch 1, 2 oder 4, dadurch gekennzeichnet, daß die Markierung/en, als Ablesepunkte, (5), geg.-f. zusammen mit ihrer entsprechenden Kennzeichnung (7), vorzugsweise alle, auf jeweils einer separaten, vorzugsweise durchsichtigen, über den Umfang der größten Ziffernblatt-Scheibe (2, 3, 4) hinausragenden, hinter der Ziffernblatt-Scheibe für die Stunden- Funktion (2) angeordneten, vorzugsweise am Uhrwerk befestigten, beweglichen, bzw. drehbaren, Ablesepunkt-Scheibe (14), aufgetragen sind.

16. Uhr nach Patentanspruch 1, 2 oder 4, dadurch gekennzeichnet, daß die Markierung/en, als Ablesepunkte, (5), geg.-f. zusammen mit ihrer entsprechenden Kennzeichnung (7), auf mindestens einem, über den Umfang der größten Ziffernblatt-Scheibe hinausragenden, geg.-f. beweglich auf einer, vorzugsweise am Gehäuse oder am Uhrwerk selbst befestigten, feststehenden Lauf-Schiene montierten, Ablesepunkt-Ring, aufgetragen sind.

17. Uhr nach Patenanspruch 14, 15 oder 16, dadurch gekennzeichnet, daß sich an jeder Ablesepunkt-Scheibe bzw. jedem Ablesepunkt-Ring eine kleine "Griffrille" (15) befindet, die es vereinfacht, die Position der einzelnen Scheiben bzw. Ringe und damit der aufgetragenen Ablesepunkte zu verändern.

18. Uhr nach Patentanspruch 1, 2 oder 4, dadurch gekennzeichnet, daß die Markierung/en, als Ablesepunkte, (5), geg.-f. zusammen mit ihrer entsprechenden Kennzeichnung (7), auf mindestens einem Ablesepunkt-Plättchen, vorzugsweise Metall, aufgetragen sind, das direkt an der gewünschten Stelle auf einer, vorzugsweise am Gehäuse der Uhr oder am Uhrwerk selbst befestigten, feststehenden, über den Umfang der größten Ziffernblatt-Scheibe hinausragend angeordneten, vorzugsweise magnetischen, Schiene oder Scheibe aufgesteckt wird.

19. Uhr nach Patentanspruch 1, 2 oder 4, dadurch gekennzeichnet, daß die Markierung/en, als Ablesepunkte, (5), mittels einer separaten, z.B. vor der Ziffernblatt-Scheibe für die Stunden-Funktion (2) angeordneten, vorzugsweise am Uhrwerk befestigten, vorzugsweise feststehenden, Scheibe bzw. Blende, ausgeführt sind, die an der jeweils maßgeblichen Stelle, am jeweiligen Ablesepunkt, ein "Fenster" aufweist, durch das ein Ausschnitt der Ziffernblatt-Einteilung z.B. auf der Ziffernblatt-Scheibe für die Stunden-Funktion (2) herausgehoben wird und so den Stunden-Wert der jeweiligen Uhrzeit angibt, wobei das "Fenster" mittels einer Aussparung im Material der Blende oder, im Fe₍11 durchsichtigen Blendenmaterials, eines entsprechenden Auftrags auf der Blende, z.B. durch Aufdrucken, Aufkleben, Auflakkieren oder Einprägen, ausgeführt ist.

20. Uhr nach Patentanspruch 1, 2 oder 4, dadurch gekennzeichnet, daß die Ziffernblatt-Scheiben (2, 3, 4) vorzugsweise aus Kunststoff, vorzugsweise durchsichtig, Metall, vorzugsweise lackiert, oder Edelmetall bestehen.

21. Uhr nach Patentanspruch 1, 2 oder 4, dadurch gekennzeichnet, daß die Ziffernblatt-Einteilung, Skala auf den Ziffernblatt-Scheiben, vorzugsweise aufgedruckt, aufgeklebt, auflackiert oder eingeprägt ist.

22. Uhr nach Patentanspruch 1, 2 oder 4, dadurch gekennzeichnet, daß, über den Umfang der größten Ziffernblatt-Scheibe ( ) hinausragend angeordnet, vorzugsweise auf der Grundplatte oder dem Gehäuse der Uhr, eine zusätzliche Ziffernblatt-Einteilung, vorzugsweise aufgedruckt, aufgeklebt, auflackiert oder eingeprägt ist.

23. Uhr nach Patentanspruch 1, 2 oder 4, dadurch gekennzeichnet, daß die feststehende Markierung, als Ablesepunkt, (5), vorzugsweise als Pfeil (V), und geg.-f. deren entsprechende Kennzeichnung, mittels Ortsnamen, (7), vorzugsweise aufgedruckt, aufgeklebt, auflackiert oder eingeprägt ist.

## Revendications

1. Appareil pour la présentation du temps mesuré par moyen d'un mouvement d'horloge, consistant d'une plaque de base (1) resp. d'un châssis (16), d'un mouvement (11) avec une transmission chacune pour les différentes fonctions telles qu'heures, minutes et secondes (10, 9, 8), d'au moins une aiguille pour les fonctions d'heures, de minutes ou de secondes montée sur la transmission correspondante du mouvement, et d'au moins une marque au-dehors des aiguilles, servant de point de lecture (5), caractérisé par les aiguilles étant conçues sous forme de disquescadrans (2, 3, 4), pourvues, de préférence toutes, d'une division de cadran par une échelle y imprimée correspondant à leur fonction respective pour heures, minutes et secondes, et exhibant une forme spéciale pour obtenir une indiction combinée, à la fois analogue et digitale, forme caractérisée par toujours une seule axe de symétrie parcourant un de ses angles, ou consistant d'une moitié d'une telle forme tranchée par pareille axe de symétrie.

2. Horloge selon la requête de patente 1, caractérisée par ce que la forme susnommée est montée, de préférence imprimée, collée, laquée ou mise en basrelief sur des disques-cadrans de forme quelconque.

3. Horloge selon la requête de patente 1 ou 2, caractérisée par les coins arrondis de la forme spéciale.

4. Horloge selon la requête de patente 1, caractérisée par une marque additionnelle (6) sur les disquescadrans de forme quelconque, p.ex. sous forme de A, de préférence imprimée, collée, laquée ou mise en basrelief.

5. Horloge selon la requête de patente 1, 2, ou 4, caractérisée par un seul disque-cadran (2, 3 ou 4) ayant la forme spéciale selon la requête no. 1 ou la marque supplémentaire (6) selon la requête no. 4, afin d'achever l'indication combinée, à la fois analogue et digitale.

6. Horloge selon la requête de patente 1, 2 ou 4, caractérisée par plusieurs disques-cadrans (2, 3, ou 4) ayant la forme spéciale selon la requête no. 1 ou la marque additionnelle (6) selon la requête no. 4, pour arriver à l'indication combinée, simultanément analogue et digitale.

7. Horloge selon la requête de patente 1, 2, ou 4, caractérisée par tous les disques-cadrans (2, 3, et 4) ayant la forme spéciale selon la requête no. 1 ou la marque supplémentaire (6) selon la requête no. 4, afin d'obtenir l'indication combinée, à la fois analogue et digitale.

8. Horloge selon la requête de patente 1, 2 ou 4, caractérisée par les disques-cadrans (2, 3, 4) étant plates.

9. Horloge selon la requête de patente 1, 2 ou 4, caractérisée par les disques-cadrans (2, 3, 4) étant courbés légèrement jusqu'à hémisphériquement.

10. Horloge selon la requête de patente 1, 2 ou 4, caractérisée par la marque qui sert de point de lecture (5) étant au-dehors des disques-cadrans (2, 3, 4), dépassant la périmètre du plus grand, et étant fixe.

11. Horloge selon la requête de patente 1, 2 ou 4, caractérisée par plusieurs marques fixes servant de points de lecture (5), éventuellement ensemble avec leur caractérisation correspondante, moyennant des noms de lieux (7), lesquelles, afin de représenter un temps mondial, dépassent le périmètre du plus grand disqueca- dran.

12. Horloge selon la requête de patente 1, 2 ou 4, caractérisée par la marque/les marques servant de point (s) de lecture (5), éventuellement avec sa/ leur caractérisation correspondante (7) étant appliquée (s) au boîtier de l'horloge (16).

13. Horloge selon la requête de patente 1, 2 ou 4, caractérisée par la marque/les marques servant de point (s) de lecture (5), éventuellement avec sa/ leur caractérisation correspondante (7) étant appliquée (s) sur au moins un disque resp. sur au moins une plaque de base (1) immobile, fixée de préférence au mouvement, placée derrière le disque-cadran pour les heures (2), dépassant le périmètre du plus grand disque-cadran (2, 3, 4).

14. Horloge selon la requête de patente 1, 2 ou 4, caractérisée par la marque/les marques servant de point (s) de lecture (5), éventuellement avec sa/ leur caractérisation correspondante (7) étant, de préférence toutes, appliquée (s) sur au moins un disque de points de lecture (14) resp. sur au moins une plaque de base (1) mobile, dépassant le périmètre du disque-cadran le plus grand (2, 3, 4), arrangé (e) derrière le disque-cadran pour les heures (2), et fixé(e) de préférence au mouvement.

15. Horloge selon la requête de patente 1, 2 ou 4, caractérisée par la marque/les marques servant de point (s) de lecture (5), éventuellement avec sa/ leur caractérisation correspondante (7) étant, de préférence toutes, appliquée (s) sur chacune un disque de points de lecture (14) mobile resp. tournable, séparé, de préférence transparent, dépassant le périmètre du disque-cadran le plus grand (2, 3, 4), arrangé derrière le disque-cadran pour les heures (2), fixé de préférence au mouvement.

16. Horloge selon la requête de patente 1, 2 ou 4, caractérisée par la marque/les marques servant de point (s) de lecture (5), éventuellement avec sa/ leur caractérisation correspondante (7) étant appliquée (s) sur au moins un anneau de points de lecture monté éventuellement de façon mobile sur un rail fixe, fixé de préférence au boîtier ou au mouvement même, dépassant le périmètre du disque-cadran le plus grand.

17. Horloge selon la requête de patente 14,15 ou 16, caractérisée par chaque disque resp. anneau de points de lecture ayant un petit "sillon de prise" (15) que simplifiera de changer la position des disques resp. des anneaux et ainsi des points de lecture y appliqués.

18. Horloge selon la requête de patente 1, 2 ou 4, caractérisée par la marque/les marques servant de points de lecture (5), éventuellement avec sa/leur caractérisation correspondante (7) étant appliquée (s) sur au moins une plaquette de points de lecture préférablement métallique à affichir directement à la place voulue sur un rail ou un disque fixe, de préférence magnétique, fixé préférablement au boîtier de l'horloge ou au mouvement même, et dépassant le périmètre du disque-cadran le plus grand.

19. Horloge selon la requête de patente 1, ou 4, caractérisée par la marque/les marques servant de point (s) de lecture (5), s'exprimant par un disque respectivement un masque séparé, arrangé p.ex. devant le disque cadran pour les heures (2), fixé de préférence au mouvement et préférablement fixe, muni à la place décisive, donc au point de lecture respectif d'une "fenêtre" soulignant un secteur de la division de cadran p. ex. sur le disque-cadran pour les heures (2) et ainsi indiquant l'heure du temps respectif; la "fenêtre" résultant d'un trou dans le matériel du masque ou, au cas de matériel transparent, d'un couche correspondante sur le masque, p.ex. en l'y imprimant, collant, laquant ou empreignant.

20. Horloge selon la requête de patente 1, ou 4, caractérisée par les disques-cadrans (2, 3, 4) consistant préférablement de matière plastique, de préférence transparente, de métal, de préférence laqué, ou de métaux précieux.

21. Horloge selon la requête de patente 1, ou 4, caractérisée par la division de cadran, c'est-à-dire l'échelle sur les disques-cadrans, etant de préférence imprimée, collée, laquée ou mise en bas- relief.

22. Horloge selon la requête de patente 1, ou 4, caractérisée par une division de cadran supplémentaire dépassant le périmètre du disque-cadran le plus grand ( ), de préférence imprimée, collée, laquée ou empreinte, préférablement sur la plaque de base ou la boîtier de l'horloge.

23. Horloge selon la requête de patente 1, ou 4, caractérisée par la marque fixe servant de point de lecture (5), préférablement sous forme de flèche (▼), et éventuellement sa caractérisation correspondante par des noms de lieux (7), étant de préférence imprimées, collées, laquées ou mises en bas-relief.

## Claims

1. Apparatus for representation of time measured by a clockwork, consisting of a basic plate (1) resp. of a case (16), a clockwork (11) with a respective transmission for the singular time functions such as hour, minute and second (10,9,8), at least one hand for the functions hour, minute or second attached to the corresponding transmission of the clockwork, and at least one mark outside the hands, as reading point (5), characterized by the hands being shaped as dial-disks (2, 3,4) preferably endowed all by a printed scale with a dial-division according to their respective function of hour, minute and second, and by their having a special shape to obtain a combined, simultaneously analogous and digital indication, shape showing always only one single symmetry axis transecting one of its angles, or being formed by a half of such a shape cut asunder by such a symmetry axis.

2. Clock according to patent vindication 1, characterized by the said special shape being painted onto dial disks of any shape, preferably being printed, glued, varnished or impressed.

3. Clock according to patent vindication 1 or 2, characterized by the angles of the special shape being rounded.

4. Clock according to patent vindication 1. characterized by an additional marker (6), e.g. such as a Δ, being applied, preferably printed, glued, varnished or impressed onto dial disks of any shape.

5. Clock according to patent vindication 1,2, or 4, characterized by one single dial disk (2 or 3 or 4) exhibiting the special shape according to vindication no. 1 or the additional marker (6) according to vindication no. 4 to obtain the combined, simultaneously analogous and digital indication.

6. Clock according to patent vindication 1,2, or 4, characterized by several dial disks (2, 3, 4) showing the special shape according to vindication no. 1 or the additional marker (6) according to vindication no. 4 to obtain the combined, simultaneously analogous and digital indication.

7. Clock according to patent vindication 1, 2, or 4, characterized by all dial-disks (2 and 3 and 4) comprising the special shape according to vindication no. 1 or the additional marker (6) according to vindication no. 4 to obtain the combined, simultaneously analogous and digital indication.

8. Clock according to patent vindication 1, 2, or 4, characterized by the dial disks being flat (2, 3, 4).

9. Clock according to patent vindication 1,2, or4, characterized by the dial disks (2, 3, 4) being slightly till hemispherically bent.

10. Clock according to patent vindication 1, 2, or 4, characterized by the marker as reading point (5) being fixly applied outside the dial disks (2, 3, 4) and transcending the periphery of the widest.

11. Clock according to patent vindication 1, 2, or 4, characterized by several fix markers as reading points (5), eventually with their corresponding denomination by place names (7), serving to represent a world time, whereby those markers transcend the periphery of the largest dial-disk.

12. Clock according to patent vindication 1, 2, or 4, characterized by the marker(s) as reading point(s) (5), eventuallywith its/their corresponding denomination (7), being applied to the case (16) of the clock.

13. Clock according to patent vindication 1, 2, or 4, characterized by the marker(s) as reading point(s) (5), eventually with its/their corresponding denomination (7), being applied onto at least one fix disk resp. the basic plate (1) transcending the largest dial-disk's (2, 3, 4) periphery, arranged behind the dial-disk for hours (2), and preferably attached to the clockwork.

14. Clock according to patent vindication 1, 2, or 4, characterized by the marker(s) as reading point(s) (5), eventually with its/their corresponding denomination (7) being applied, preferably all, onto at least one mobile reading point disk (14) transcending the largest dial disk's (2, 3, 4) periphery, arranged behind the dial disk for hours (2), and attached preferably to the clockwork, resp. being applied onto the basic plate (1).

15. Clock according to patent vindication 1, 2, or 4, characterized by the marker(s) as reading point(s) (5), eventually with its/their corresponding denomination (7), being preferably all applied each onto one mobile resp. spinnable reading point disk (14), which, separate and preferably transparent, transcend the largest dial disk's (2, 3, 4) periphery, be arranged behind the dial disk for hours (2), and be preferably attached to the clockwork.

16. Clock according to patent vindication 1, 2, or 4, characterized by the marker(s) as reading point(s) (5), eventually with its/their corresponding denomination (7), being applied onto at least one reading point ring transcending the largest dial-disk's periphery, mounted eventually mobilely onto a fix rail attached preferably to the case or the clockwork.

17. Clock according to patent vindication 14,15, or 16, characterized by every reading point disk resp. every reading point ring having a small "grip groove" (15) helping varying the position of the different disks resp. rings and thus of the reading points thereon.

18. Clock according to patent vindication 1, 2, or 4, characterized by the marker(s) as reading point(s) (5), eventually with its/their corresponding denomination (7), being applied onto at least one preferably metallic reading point platelet to be stuck directly at the desired spot onto a fix, preferably magnetic rail or disk preferably attached to the clock case or the clockwork itself, and transcending the largest dial disk's periphery.

19. Clock according to patent vindication 1, 2, or 4, characterized by the marker(s) as reading point(s) (5) being obtained by a separate, preferably fix disk resp. blind arranged e.g. before the dial-disk for hours (2), and preferably attached to the clockwork. That has at the decisive spot, at the corresponding reading point a "window" underlining a sector of the dial division, e.g. on the dial disk for hours (2), and thus indicating the actual time's hour; the "window" being obtained by a hole in the material of the blind or, in the case of transparent blind-material, by a correspondent layer on the blind, e.g. by printing, gluing, varnishing or impressing it thereon.

20. Clock according to patent vindication 1, 2, or 4, characterized by the dial-disks (2, 3, 4) consisting preferably of transparent plastic, varnished metal or precious metal.

21. Clock according to patent vindication 1, 2, or 4, characterized by the dial division, i.e. the scale on the dial disks, being preferably printed, glued, varnished or impressed.

22. Clock according to patent vindication 1, 2, or 4, characterized by an additional dial division being preferably printed, glued, varnished or impressed onto the basic plate or onto the case of the clock, transcending the largest dial disk's ( ) periphery.

23. Clock according to patent vindication 1, 2, or 4, characterized by the fix marker as reading point (5), preferably as an arrow (T), and eventually its correspondent denomination by means of place names (7), being preferably printed, glued, varnished or impressed.
